# EUROPÄISCHE PATENTSCHRIFT

(11) **EP 2 481 606 B1**
(45) Veröffentlichungstag und Bekanntmachung des Hinweises auf die Patenterteilung: **08.05.2013**
(21) Anmeldenummer: 11152318.9
(22) Anmeldetag: 27.01.2011
(51) Int. Cl.: B43K 7/12, B43K 5/17, B43K 8/02, B43K 23/08

(54) **Auftragsgerät**
Application device
Appareil d'application

(43) Veröffentlichungstag der Anmeldung: 01.08.2012
(73) Patentinhaber: Faber- Castell AG, 90546 Stein (DE)
(72) Erfinder: Papenfuss, Andreas, 99425 Weimar (DE)
(74) Vertreter: Meissner, Bolte & Partner

(56) Entgegenhaltungen:
- WO-A1-83/00122
- GB-A- 2 362 355
- US-A- 2 136 979
- US-A- 2 435 185
- US-A- 3 741 665
- US-A1- 2005 050 664
- US-A1- 2008 052 855

## Beschreibung

Die Erfindung betrifft ein Auftragsgerät mit einem stielförmigen Schaft.

Im Üblichen weisen Auftragsgeräte, wie beispielsweise Pinsel, einen stielförmigen Schaft auf, an dessen vorderen Ende ein Auftragselement befestigt ist. Als Auftragselement dienen beispielsweise Borsten, mittels derer ein Medium, wie Farbe, auf eine Unterlage, wie etwa ein Zeichenblock, aufgetragen werden kann. Bei einem herkömmlichen Pinsel ist das Auftragselement auch während der Aufbewahrung oder dem Transport gegen äußere Einflüsse ungeschützt, so dass dieses dadurch leicht beschädigt werden kann.

Dokument US 3 741 665 A offenbart ein Auftragsgerät mit einem stielförmigen Schaft, einem an einem vorderen Ende des Schafts befestigten Auftragselement zum Auftragen eines Mediums auf eine Unterlage und einer den Schaft koaxial umschließenden Griffhülse, wobei die Griffhülse gegenüber dem Schaft derart axial verschiebbar angeordnet ist, dass sie in eine das Auftragselement umhüllende Ruhestellung und in eine das Auftragselement zum Auftragen des Mediums freigebende Arbeitsstellung bewegbar ist. Die Griffhülse ist in der Arbeitsstellung und in der Ruhestellung durch eine lösbare Rastverbindung am vordere Ende des Schafts in Axialrichtung fixierbar.

Es ist nun Aufgabe der vorliegenden Erfindung ein Auftragsgerät vorzuschlagen, bei dem diese Nachteile vermieden werden.

Erfindungsgemäß wird diese Aufgabe gelöst durch ein Auftragsgerät gemäß Patentanspruch 1. Danach umfasst das Auftragsgerät einen stielförmigen Schaft, ein an einem vorderen Ende des Schafts befestigtes Auftragselement zum Auftragen eines Mediums auf eine Unterlage und eine den Schaft koaxial umschließende Griffhülse. Dabei ist die Griffhülse gegenüber dem Schaft derart axial verschiebbar angeordnet, dass sie in eine das Auftragselement umhüllende Ruhestellung und in eine das Auftragselement zum Auftragen des Mediums freigebende Arbeitsstellung bewegbar ist.

Durch die Umhüllung des Auftragselements in der Ruhestellung der Griffhülse wird gewährleistet, dass beispielsweise zum Transport des Gerätes das Auftragselement geschützt wird und somit eine Beschädigung durch äußere Gegenstände vermieden wird. Somit hat die Griffhülse auch die Funktion einer Schutzkappe für das Auftragselement. Da jedoch die Griffhülse am Auftragsgerät fixiert, also selbst Bestandteil des Auftragsgerätes ist, ist zum Schutz des Auftragselements kein separates Teil, wie etwa eine zusätzliche Schutzkappe notwendig, welches unbeabsichtigt verloren gehen kann. Zum Arbeiten mit dem Pinsel kann dann die Griffhülse durch eine Axialverschiebung in ihre Arbeitsstellung gebracht werden, in der das Auftragselement zum Auftragen eines Mediums auf eine Unterlage freigegeben ist.

Wenn sich die Griffhülse in der Arbeitsstellung zumindest über einen Längsbereich des Schafts erstreckt, der zum Halten des Auftragsgerätes dient, kann die Griffhülse derart ausgeformt werden, dass diese auch gleichzeitig für den Benutzer eine besonders ergonomische Haltung des Auftragsgerätes ermöglicht. Somit erfüllt die Griffhülse zwei Funktionen. Zum einen dient sie als Schutz des Auftragselementes in der Ruhestellung und zum anderen als Griff mit dem das Auftragsgerät gehalten und geführt werden kann.

Um ein loses Hin- und Herpendeln der Griffhülse zwischen der Arbeitsstellung und der Ruhestellung zu vermeiden und um somit die Handhabung des Auftragsgerätes zu verbessern, ist die Griffhülse jeweils in der Arbeitsstellung und in der Ruhestellung durch eine lösbare Rastverbindung an dem Schaft in Axialrichtung fixierbar.

Eine derartige Rastverbindung ist erfindungsgemäß hergestellt, indem das vordere Ende des Schafts eine erste Rastnase und das hintere Ende des Schafts eine zweite Rastnase aufweist, die aus der Oberfläche des Schaft hervorstehen, wobei in der Arbeitsstellung die zweite Rastnase und in der Ruhestellung die erste Rastnase von einem Rastelement der Griffhülse hintergriffen ist.

Wenn die zweite Rastnase weiter aus der Oberfläche des Schafts hervorsteht als die erste Rastnase, ist die Rastverbindung mit der zweiten Rastnase stabiler ausgelegt als die Verbindung mit der ersten Rastnase, sodass beim Arbeiten mit dem Auftragsgerät auftretende Axialkräfte die Rastverbindung mit der zweiten Rastnase nicht lösen können.

Bei einer bevorzugten Ausgestaltung der Erfindung ist das Rastelement an der Innenseite der Griffhülse angeformt. Dadurch ist das Rastelement in der Griffhülse integriert und kann auf einfache Art und Weise mit der Rastnase des Schafts zusammenwirken.

Zur Lösung der Rastverbindung mit der zweiten Rastnase ist am hinteren Ende der Griffhülse ein Betätigungselement angeformt. Somit ist hierfür kein zusätzliches Bauteil notwendig, was den Fertigungs- und Montageaufwand reduziert.

Bei einer bevorzugten Ausgestaltung der Erfindung ist das Betätigungselement durch einen schräg zur Axialrichtung in die Griffhülse eingebrachten Schlitz freigeschnitten.

Vorzugsweise kann die Rastverbindung mit der ersten Rastnase des Schafts durch eine lediglich durch Axialkräfte bedingte Verformung der Griffhülse lösbar sein. Es muss hierfür also kein Betätigungselement erforderlich sein.

Der Schaft ist vorzugsweise aus einem vorderen, das Auftragselement haltenden Schaftabschnitt und einem hinteren Schaftabschnitt gebildet, wobei der Übergang der beiden Schaftabschnitte durch eine zum hinteren Schaftende weisende Radialschulter gebildet ist. Diese Radialschulter dient als Anschlag zur Begrenzung des Axialverschiebeweges der Griffhülse in Richtung der Ruhestellung.

Wenn der vordere Schaftabschnitt und der hintere Schaftabschnitt zwei separate Teile sind und der vordere Schaftabschnitt auf den hinteren Schaftabschnitt aufgesteckt ist, kann lediglich durch ein Austauschen des vorderen Schaftabschnitts auch das Auftragselement ausgetauscht werden, so dass beispielsweise an demselben Auftragsgerät mehrere Pinselgrößen einsetzbar sind.

Indem die Griffhülse auf ihrer Innenseite ein Anschlagselement aufweist, welches in der Ruhestellung an der Radialschulter anliegt, wird vermieden, dass die Griffhülse über die Ruhestellung hinaus über den Schaft gleiten kann. Dieses Anschlagselement wirkt dazu mit der zwischen den beiden Schaftabschnitten gebildeten Radialschulter zusammen.

Bei einer bevorzugten Ausgestaltung der Erfindung ist die Außenkontur eines sich an die Radialschulter angrenzenden Längsbereiches des vorderen Schaftabschnitts komplementär zur Innenkontur der Griffhülse ausgestaltet. Somit wird eine Führung der Griffhülse ermöglicht, wenn diese zwischen der Ruhestellung sowie der Arbeitsstellung hin und her bewegt wird. Vorzugsweise weist die Griffhülse an ihrem hinteren Ende einen radial nach innen vorstehenden Bund auf, dessen Innenkontur zur Außenkontur des hinteren Schaftabschnitts komplementär ausgebildet ist. Auch dadurch wird eine Führung der Griffhülse gewährleistet, während sie zwischen der Ruhe- und Arbeitsstellung hin und her bewegt wird.

Wenn das Anschlagselement durch den Bund gebildet wird, wird der Fertigungs- und Montageaufwand reduziert.

Zur einfachen Handhabung ist die Griffhülse gegenüber dem Schaft drehfixiert, so dass die Griffhülse problemlos von der einen Stellung in die andere Stellung gebracht werden kann. Außerdem können auch die Rastverbindungen automatisch eingegangen werden, ohne dass vorher darauf geachtet werden muss, dass sowohl die Rastnase und das Rastelement in korrekter radialer Position zueinander sind.

Um diese Drehfixierung zu ermöglichen, weist vorzugsweise die Innenkontur des Bunds und die Außenkontur des hinteren Schaftabschnitts eine von einer Kreisform abweichende Ausgestaltung auf. Beispielsweise kann der Schaftabschnitt einen ovalen Querschnitt haben, sodass eine Drehung der Griffhülse gegenüber des Schafts verhindert wird.

Um eine besonders gute Greifbarkeit des Auftragsgeräts und ein Abrutschen von der Griffhülse zu erreichen, ist die Griffhülse an ihrem vorderen Ende trichterförmig nach außen erweitert.

Zur weiteren Erläuterung der Erfindung wird auf die Ausführungsbeispiele der Zeichnungen verwiesen. Es zeigen:
Fig. 1 eine Seitenansicht eines Auftragsgerätes mit einer Griffhülse in der Arbeitsstellung,
Fig. 2 eine Seitenansicht eines Auftragsgerätes mit einer Griffhülse in der Ruhestellung,
Fig. 3 eine Draufsicht auf das Auftragsgerät mit Griffhülse in der Arbeitsstellung,
Fig. 4 eine Draufsicht auf das Auftragsgerät mit Griffhülse in der Ruhestellung,
Fig. 5 eine Draufsicht auf das Auftragsgerät mit Griffhülse in der Arbeitsstellung,
Fig. 6 einen Längsschnitt des Auftragsgerätes entlang Linie F-F gemäß Fig. 3,
Fig. 7 einen durch Kreis markierten Detailausschnitt aus Fig. 6,
Fig. 8 einen Längsschnitt entlang der Linie E-E gemäß Fig. 4,
Fig. 9 einen durch Kreis markierten Detailausschnitt aus Fig. 8,
Fig. 10 eine Draufsicht des Auftragsgerätes mit strichliert eingezeichneten Innenteilen,
Fig. 11 einen Querschnitt entlang der Linie K-K gemäß Fig. 10,
Fig. 12 einen Querschnitt gemäß der Linie J-J gemäß Fig. 10,
Fig. 13 einen Querschnitt entlang der Linie I-I gemäß Fig. 10.

Fig. 1 zeigt ein Auftragsgerät 2, in diesem Fall einen Pinsel, der einen stielförmigen Schaft 4 aufweist. An einem vorderen Ende 6 des Schafts 4 ist ein Auftragselement 8 befestigt, das in gezeigtem Ausführungsbeispiel aus Pinselborsten besteht, die nach vorne konisch zugespitzt geformt sind. Es ist jedoch auch denkbar sämtliche anderen gängigen Pinselformen zu verwenden, wie beispielsweise Flachpinsel. Das vordere Ende 6 des Schafts 4 kann zur Aufnahme des Auftragselements 8 entsprechend ausgeformt sein und eine andere Geometrie aufweisen, als es in dem Ausführungsbeispiel gezeigt ist. Das Auftragselement 8 dient zum Auftragen eines nicht dargestellten Mediums, wie beispielsweise Farbe, auf eine ebenfalls nicht dargestellte Unterlage.

Des Weiteren weist das Auftragsgerät 2 eine den Schaft 4 koaxial umschließende Griffhülse 10 auf. Diese ist gegenüber dem Schaft 4 derart axial verschiebbar angeordnet, dass Sie einerseits in eine das Auftragselement 8 umhüllende Ruhestellung 12 bewegbar ist, wie es aus den Fig. 2, 4 und 8 hervorgeht. Andererseits ist die Griffhülse 10 in eine Arbeitsstellung 14 bewegbar, in der das Auftragselement 8 zum Auftragen des Mediums freigegeben ist (Fig. 1, 3, 5, 6, 7 und 10). Die Arbeitsstellung 14 wird hergestellt, indem die Griffhülse 10 aus der Ruhestellung 12 in Richtung des hinteren Endes 16 des Schafts 4 bewegt wird. Die Griffhülse 10 erstreckt sich darin über einen Längsbereich des Schafts 4, der zum Halten des Auftragsgerätes 2 dient. Somit weist die Griffhülse 10 zwei Funktionen auf. Zum einen dient sie als Griff und somit zum Halten des Auftragsgeräts 2 und zum anderen als Schutz des Auftragselements 8, wenn mit dem Auftragsgerät 2 nicht gearbeitet wird, also beispielsweise während dessen Transport oder für eine sichere Aufbewahrung. Es sind damit keine separaten, losen Teile notwendig, die unbeabsichtigter Weise verloren gehen können.

Damit sich die Griffhülse 10 in der Ruhestellung 12 bzw. in der Arbeitsstellung 14 nicht in ungewünschter Weise lösen kann, ist diese jeweils durch eine lösbare Rastverbindung an dem Schaft 4 in Axialrichtung fixierbar.

Zur Herbeiführung dieser Rastverbindung in der Ruhestellung 12 weist das vordere Ende 6 des Schafts 4 eine erste Rastnase 18 auf, die aus der Oberfläche des Schafts 4 hervorsteht, wie insbesondere aus Fig. 9 entnehmbar. Die erste Rastnase 18 wird in der Ruhestellung 12 von einem an der Innenseite der Griffhülse 10 angeformten Rastelement 20 hintergriffen, so dass zwischen Griffhülse 10 und Schaft 4 in Axialrichtung eine formschlüssige Verbindung entsteht.

Zur Herbeiführung der Rastverbindung in der Arbeitsstellung 14 weist das hintere Ende 16 des Schafts 4 eine zweite Rastnase 26 auf, die ebenfalls aus der Oberfläche des Schafts 4 hervorsteht und insbesondere aus den Fig. 4, 6 und 7 hervorgeht. In der Arbeitsstellung 14 wird dann die zweite Rastnase 26 von demselben Rastelement 20 der Griffhülse 10 hintergriffen, so dass auch hier eine formschlüssige Verbindung zwischen Griffhülse 10 und Schaft 4 hergestellt wird.

Prinzipiell könnten die erste Rastnase 18 und die zweite Rastnase 26 in gleicher Art und Weise ausgeprägt sein. Im Ausführungsbeispiel steht jedoch die zweite Rastnase 26 weiter aus der Oberfläche des Schafts 4 hervor als die erste Rastnase 18. Durch die geringere Ausprägung der ersten Rastnase 18 wird erreicht, dass die Rastverbindung, die die Ruhestellung 12 gewährleistet, lediglich durch eine durch Axialkräfte bedingte Verformung der Griffhülse 10 lösbar ist.

In der Arbeitsstellung 14 wird jedoch die Griffhülse 10 bereits durch das Auftragen des Mediums zeitweisen Axialkräften ausgesetzt. Um dann zu vermeiden, dass durch derartige Kräfte die Griffhülse 10 unbeabsichtigt und unerwünschter Weise aus der Arbeitsstellung 14 gelöst wird, steht die zweite Rastnase 26 soweit aus der Oberfläche des Schafts 4 hervor, dass die Rastverbindung zweckmäßigerweise mittels eines am hinteren Ende 22 der Griffhülse 10 angeformten Betätigungselements 28 gelöst werden kann.

Dieses Betätigungselement 28 ist durch in die Griffhülse eingebrachten Schlitz 30 freigeschnitten, der sich in einer Ebene erstreckt, die mit einer die Längsachse des Auftragsgerätes 2 enthaltende Ebene einen spitzen Winkel einschließt und somit eine Bogenform aufweist. Damit ein weiteres Einreißen der Griffhülse 10 in der Verlängerung des Schlitzes 30 vermieden wird, sind die beiden Enden des Schlitzes 30 abgerundet. Der Schlitz 30 trennt das hintere Ende 22 der Griffhülse 10 nicht vollständig von dieser ab. Vielmehr verbleibt zur Verbindung des vom Schlitz 30 aus gesehen weiter in Richtung des hinteren Endes 22 der Griffhülse 10 angeformten Rastelements ein Steg 31. Wird dann in der Arbeitsstellung 14 ein Druck auf das Betätigungselement 28 ausgeübt, so wird durch eine Hebelwirkung des Betätigungselements 28 das Rastelement 20 angehoben und somit die Rastverbindung gelöst. Durch Ausüben einer zusätzlichen Kraft in Axialrichtung kann dann die Griffhülse 10 in Richtung zum vorderen Ende 6 des Schafts 4 bewegt werden kann, so dass damit die Ruhestellung 12 erreicht wird.

Im Ausführungsbeispiel wird der Schaft 4 aus einem vorderen Schaftabschnitt 32 sowie einem hinteren Schaftabschnitt 34 und deren Übergang durch eine zum hinteren Schaftende 16 weisende Radialschulter 36 gebildet. Die beiden Schaftabschnitte 32,34 sind im Ausführungsbeispiel separate Teile, wobei der vordere Schaftabschnitt 32 auf den hinteren Schaftabschnitt 34 aufgesteckt ist. Eine entsprechende Fixierung der beiden Schaftabschnitte wird durch auf der Innenfläche des vorderen Schaftabschnittes 32 und der Außenfläche des hinteren Schaftabschnittes 34 ausgebildeten Rastelementen 38 gewährleistet, die einen Formschluss zwischen den beiden Schaftabschnitten 32,34 bilden. Die Radialschulter 36 dient als Anschlag, sodass ein Anschlagselement 40 auf der Innenseite der Griffhülse 10 in der Ruhestellung 12 an der Radialschulter 36 anliegt. Dadurch wird verhindert, dass die Griffhülse 10 über das Auftragselement 8 hinaus und somit von dem Auftragsgerät 2 abgezogen werden kann.

Zur Führung der Griffhülse 10 auf dem Weg von der Arbeitsstellung 14 in die Ruhestellung 12 ist die Außenkontur eines sich an die Radialschulter 36 angrenzenden Längsbereiches 42 des vorderen Schaftabschnittes 32 komplementär zur Innenkontur der Griffhülse 10 ausgestaltet, wie die aus der Querschnittsansicht gemäß Fig. 13 hervorgeht. Es entsteht dadurch eine Gleitverbindung zwischen der Griffhülse 10 und dem vorderen Schaftabschnitt 32.

Die Griffhülse 10 weist an ihrem hinteren Ende 22 auf Ihrer Innenseite einen radial nach innen vorstehenden Bund 44 auf. Dieser Bund 44 dient gleichzeitig als Anschlagselement 40. Des Weiteren weist dieser Bund 44 eine von einer Kreisform abweichenden Ausgestaltung auf, wie es Fig. 11 zu entnehmen ist. Dies trifft ebenso auf den hinteren Schaftabschnitt 34 zu. Da die Innenkontur des Bunds 44 und die Außenkontur komplementär geformt sind, und diese Form eine von einer Kreisform abweichende Ausgestaltung aufweist, wird dadurch eine Drehfixierung der Griffhülse 10 gegenüber dem Schaft 4 erreicht. Während einer Axialverschiebung der Griffhülse 10 zwischen der Ruhestellung 12 und der Arbeitsstellung 14 wird die Griffhülse 10 einerseits durch die komplementäre Ausgestaltung von Griffhülse 10 und des sich an die Radialschulter 36 angrenzenden Längsbereiches 42 des vorderen Schaftabschnittes 32 sowie durch den Bund 44 und die komplementäre Ausgestaltung des hinteren Schaftabschnitts 34 geführt. Um ein Entlanggleiten der Griffhülse auf dem der Radialschulter 36 angrenzenden Längsbereiches 42 des vorderen Schaftabschnittes 32 zu ermöglichen, ist der Innendurchmesser der Griffhülse 10 derart bemessen, dass zwischen Griffhülse 10 und hinterem Schaftabschnitt 34 ein Ringspalt 48 gebildet ist, wie es in Fig. 12 ersichtlich ist. Dieser Ringspalt ist nach vorne durch die Radialschulter 36 und nach hinten durch den Bund 44 begrenzt. Der Bund 44 hat somit insgesamt drei Funktionen. Er dient zur Drehfixierung der Griffhülse 10 gegenüber dem Schaft 4, zur Führung der Griffhülse 10 und als Anschlagselement 40.

Die Griffhülse 10 ist weiterhin ergonomisch geformt, so dass sie ein ermüdungsfreies Arbeiten ermöglicht. Um ein Abrutschen von der Griffhülse 10 zu vermeiden, ist diese dazu an ihrem vorderen Ende 46 trichterförmig nach außen erweitert.

## Patentansprüche

1. Auftragsgerät (2) mit einem stielförmigen Schaft (4), einem an einem vorderen Ende (6) des Schafts (4) befestigten Auftragselement (8) zum Auftragen eines Mediums auf eine Unterlage und einer den Schaft (4) koaxial umschließenden Griffhülse (10), wobei
- die Griffhülse (10) gegenüber dem Schaft (4) derart axial verschiebbar angeordnet ist, dass sie in eine das Auftragselement (8) umhüllende Ruhestellung (12) und in eine das Auftragselement (.8) zum Auftragen des Mediums freigebende Arbeitsstellung (14) bewegbar ist,
- die Griffhülse (10) in der Arbeitsstellung (14) und in der Ruhestellung (12) durch eine lösbare Rastverbindung an dem Schaft (4) in Axialrichtung fixierbar ist,
- das vordere Ende (6) des Schafts (4) eine erste Rastnase (18) und das hintere (16) Ende des Schafts (4) eine zweite Rastnase (26) aufweist, die aus der Oberfläche des Schafts (4) hervorstehen, wobei in der Arbeitsstellung (14) die zweite Rastnase (26) und in der Ruhestellung (12) die erste Rastnase (18) von einem Rastelement (20) der Griffhülse (10) hintergriffen ist.

2. Auftragsgerät (2) nach Anspruch 1, bei dem sich die Griffhülse (10) in der Arbeitsstellung (14) zumindest über einen Längsbereich des Schafts (4) erstreckt, der zum Halten des Auftragsgerätes (2) dient.

3. Auftragsgerät (2) nach Anspruch 1 oder 2, bei dem die zweite Rastnase (26) weiter aus der Oberfläche des Schafts (4) hervorsteht als die erste Rastnase (18).

4. Auftragsgerät (2) nach einem der vorhergehenden Ansprüche, bei dem das Rastelement (20) an der Innenseite der Griffhülse (10) angeformt ist.

5. Auftragsgerät (2) nach Anspruch 4, bei dem das Rastelement (20) mittels eines am hinteren Ende (22) der Griffhülse angeformten Betätigungselements (28) von der ersten Rastnase (18) lösbar ist.

6. Auftragsgerät (2) nach Anspruch 5, bei dem das Betätigungselement (28) durch einen schräg zur Axialrichtung in die Griffhülse (10) eingebrachten Schlitz (30) freigeschnitten ist.

7. Auftragsgerät (2) nach einem der vorhergehenden Ansprüche, bei dem die Rastverbindung mit der ersten Rastnase (18) des Schafts (4) durch eine durch Axialkräfte bedingte Verformung der Griffhülse (10) lösbar ist.

8. Auftragsgerät (2) nach einem der vorhergehenden Ansprüche, bei dem der Schaft (4) aus einem vorderen, das Auftragselement haltenden Schaftabschnitt (32) und einem hinteren Schaftabschnitt (34) gebildet ist, wobei der Übergang der beiden Schaftabschnitte (32,34) durch eine zum hinteren Schaftende (16) weisende Radialschulter (36) gebildet ist.

9. Auftragsgerät (2) nach Anspruch 8, bei dem der vordere Schaftabschnitt (32) und der hintere Schaftabschnitt (34) zwei separate Teile sind und der vordere Schaftabschnitt (32) auf den hinteren Schaftabschnitt (34) aufgesteckt ist.

10. Auftragsgerät (2) nach Anspruch 8 oder 9, bei dem die Griffhülse (10) auf ihrer Innenseite ein Anschlagselement (40) aufweist, welches in der Ruhestellung (12) an der Radialschulter (36) anliegt.

11. Auftragsgerät (2) nach einem der vorhergehenden Ansprüche, bei dem die Außenkontur eines sich an die Radialschulter (36) angrenzenden Längsbereiches des vorderen Schaftabschnitts (32) komplementär zur Innenkontur der Griffhülse (10) ausgestaltet ist.

12. Auftragsgerät (2) nach Anspruch 8, bei dem die Griffhülse (10) an ihrem hinteren Ende (22) einen radial nach innen vorstehenden Bund (44) aufweist, dessen Innenkontur zur Außenkontur des hinteren Schaftabschnitts (34) komplementär ausgebildet ist.

13. Auftragsgerät (2) nach Anspruch 12 in Verbindung mit Anspruch 10, bei dem das Anschlagselement (40) durch den Bund (44) gebildet ist.

14. Auftragsgerät (2) nach einem der vorhergehenden Ansprüche, bei dem die Griffhülse (10) gegenüber dem Schaft (4) drehfixiert ist.

15. Auftragsgerät (2) nach Anspruch 14 in Verbindung mit Anspruch 12, bei dem die Innenkontur des Bunds (44) und die Außenkontur des hinteren Schaftabschnitts (34) eine von einer kreisform abweichende Ausgestaltung aufweisen.

16. Auftragsgerät (2) nach einem der vorhergehenden Ansprüche, bei dem die Griffhülse (10) an ihrem vorderen Ende (46) trichterförmig nach außen erweitert ist.

## Claims

1. Application device (2) having a pipe-like shaft (4), an application element (8) attached to the front end (6) of the shaft (4) for applying a medium to a substrate, and a gripping handle (10) enclosing the shaft (4) coaxially, wherein
- the gripping handle (10) is arranged displaceably and axially to the shaft (4) in such a way that it can be moved into an inoperative position (12) encasing the application element (8) and into an operative position (14) which enables the application element (8) to apply the medium,
- the gripping handle (10) can be fixed in an axial direction in the operative position (14) and the inoperative position (12) via a removable latching connection to the shaft (4),
- the front end (6) of the shaft (4) has a first latch (18) and the rear end (16) of the shaft (4) has a second latch (26), which protrude from the surface of the shaft (4), wherein, in the operative position (14) the second latch (26), and in the inoperative position (12) the first latch (18) is engaged from behind by a latching element (20) of the gripping handle (10).

2. Application device (2) according to claim 1, wherein, in the operative position (14), the gripping handle (10) extends at least along one longitudinal area of the shaft (4), which serves to hold the application device (2).

3. Application device (2) according to claim 1 or 2, wherein the second latch (26) protrudes further from the surface of the shaft (4) than the first latch (18).

4. Application device (2) according to one of the preceding claims, wherein the latching element (20) is mounted on the inner surface of the gripping handle (10).

5. Application device (2) according to claim 4, wherein the latching element (20) can be removed from the first latch (18) by means of an actuation element (28) mounted at the rear end (22) of the gripping handle.

6. Application device (2) according to claim 5, wherein the actuation element (28) is cut cleanly through a slit (30) inserted into the gripping handle (10) at an angle to the axial direction.

7. Application device (2) according to one of the preceding claims, wherein the latching connection with the first latch (18) of the shaft (4) can be removed by a formation in the gripping handle (10) caused by axial forces.

8. Application device (2) according to one of the preceding claims, wherein the shaft (4) is formed from a front shaft section (32) holding the application element and a rear shaft section (34), wherein the crossover between the two shaft sections (32, 34) is formed by a radial shoulder (36) facing the rear end of the shaft (16).

9. Application device (2) according to claim 8, wherein the front shaft section (32) and the rear shaft section (34) are two separate parts and the front shaft section (32) is attached to the rear shaft section (34).

10. Application device (2) according to claim 8 or 9, wherein the gripping handle (10) has an abutting element (40) on its internal surface, which rests against the radial shoulder (36) in the inoperative position (12).

11. Application device (2) according to one of the preceding claims, wherein the outer contour of a longitudinal area of the front shaft section (32) bordering on the radial shoulder (36) is formed complementarily to the inner contour of the gripping handle (10).

12. Application device (2) according to claim 8, wherein the gripping handle (10) has a collar (44) projecting radially inwards at its rear end (22), the inner contour of which is formed complementarily to the outer contour of the rear shaft section (34).

13. Application device (2) according to claim 12 in conjunction with claim 10, wherein the abutting element (40) is formed by the collar (44).

14. Application device (2) according to one of the preceding claims, wherein the gripping handle (10) is fixed rotationally to the shaft (4).

15. Application device (2) according to claim 14 in conjunction with claim 12, wherein the inner contour of the collar (44) and the outer contour of the rear shaft section (34) have a design which is a departure from circularity.

16. Application device (2) according to one of the preceding claims, wherein the gripping handle (10) is funnelled to the outside at its front end (46).

## Revendications

1. Appareil (2) d'application comprenant un fût (4) en forme de tige, un élément (8) d'application, qui est fixé à une extrémité (6) avant du fût (4) et qui est destiné à l'application d'un milieu à un support, et un manchon (10) de préhension entourant coaxialement le fût (4), dans lequel
- le manchon (10) de préhension est monté coulissant axialement par rapport au fût (4) de manière à pouvoir venir dans une position (12) de repos enveloppant l'élément (8) d'application et dans une position (14) de travail dégageant l'élément (8) d'application pour l'application du milieu,
- le manchon (10) de préhension peut, dans la position (14) de travail et dans la position (12) de repos, être immobilisé dans la direction axiale sur le fût (4) par une liaison par encliquetage pouvant être désencliquetée,
- l'extrémité (6) avant du fût (4) a un bec (18) d'encliquetage et l'extrémité (16) arrière du fût (4) a un deuxième bec (26) d'encliquetage, qui sont en saillie de la surface du fût (4), dans lequel dans la position (14) de travail le deuxième bec (26) d'encliquetage et dans la position (12) de repos le premier bec (18) d'encliquetage sont pris par un élément (20) d'encliquetage du manchon (10) de préhension.

2. Appareil (2) d'application suivant la revendication 1, dans lequel le manchon (10) de préhension s'étend dans la position (14) de travail au moins sur un tronçon de longueur du fût (4), qui sert à maintenir l'appareil (2) d'application.

3. Appareil (2) d'application suivant la revendication 1 ou 2, dans lequel le deuxième bec (26) d'encliquetage dépasse davantage de la surface du fût (4) que ne le fait le premier bec (18) d'encliquetage.

4. Appareil (2) d'application suivant l'une des revendications précédentes, dans lequel l'élément (20) d'encliquetage est formé sur la face intérieure du manchon (10) de préhension.

5. Appareil (2) d'application suivant la revendication 4, dans lequel l'élément (20) d'encliquetage peut, au moyen d'un élément (28) d'actionnement formé à l'extrémité (22) arrière du manchon de préhension, être désencliqueté du bec (14) d'encliquetage.

6. Appareil (2) d'application suivant la revendication 5, dans lequel l'élément (28) d'actionnement est dégagé par une fente (30) ménagée, de manière inclinée par rapport à la direction axiale, dans le manchon (10) de préhension.

7. Appareil (2) d'application suivant l'une des revendications précédentes, dans lequel la liaison par encliquetage avec le premier bec (18) d'encliquetage du fût (4) peut être désencliquetée par une déformation du manchon (10) de préhension provoquée par des forces axiales.

8. Appareil (2) d'application suivant l'une des revendications précédentes, dans lequel le fût (4) est formé d'un tronçon (32) de fût avant retenant l'élément d'application et d'un tronçon (34) de fût arrière, la transition entre les deux tronçons (32, 34) de fût étant formée par un épaulement (36) radial tourné vers l'extrémité (16) arrière du fût.

9. Appareil (2) d'application suivant la revendication 8, dans lequel le tronçon (32) avant du fût et le tronçon (34) arrière du fût sont deux parties distinctes et le tronçon (32) avant du fût est emmanché sur le tronçon (34) arrière du fût.

10. Appareil (2) d'application suivant la revendication 8 ou 9, dans lequel le manchon (10) de préhension a sur sa face intérieure un élément (40) de butée, qui, dans la position (12) de repos, s'applique sur l'épaulement (36) radial.

11. Appareil (2) d'application suivant l'une des revendications précédentes, dans lequel le contour extérieur d'une zone longitudinale voisine de l'épaulement (36) radial du tronçon (32) avant du fût est conformé de manière complémentaire au contour intérieur du manchon (10) de préhension.

12. Appareil (2) d'application suivant la revendication 8, dans lequel le manchon (10) de préhension a sur son extrémité (22) intérieure un collet (44), qui est en saillie radialement vers l'intérieur et dont le contour intérieur est formé de manière complémentaire au contour extérieur du tronçon (34) arrière du fût.

13. Appareil (2) d'application suivant la revendication 12 en liaison avec la revendication 10, dans lequel l'élément (40) de butée est formé par le collet (44).

14. Appareil (2) d'application suivant l'une des revendications précédentes, dans lequel le manchon (10) de préhension est immobilisé en rotation par rapport au fût (4).

15. Appareil (2) d'application suivant la revendication 14 en liaison avec la revendication 12, dans lequel le contour intérieur du collet (44) et le contour extérieur du tronçon (34) arrière du fût ont une conformation s'écartant de la forme circulaire.

16. Appareil (2) d'application suivant l'une des revendications précédentes, dans lequel le manchon (10) de préhension est élargi vers l'extérieur en forme d'entonnoir à son extrémité (46) avant.
